# EUROPÄISCHE PATENTSCHRIFT

(11) **EP 1 269 070 B1**
(45) Veröffentlichungstag und Bekanntmachung des Hinweises auf die Patenterteilung: **21.11.2007**
(21) Anmeldenummer: 01955105.0
(22) Anmeldetag: 01.03.2001
(51) Int. Cl.: F17C 5/02, F17C 6/00

(54) **VORRICHTUNG UND VERFAHREN ZUM BEFÜLLEN EINES BEHÄLTERS MIT FLÜSSIGGAS**
DEVICE AND METHOD FOR FILLING A CONTAINER WITH LIQUID GAS
DISPOSITIF ET PROCEDE PERMETTANT DE REMPLIR UN CONTENANT D'UN GAZ LIQUIDE

(30) Priorität: 02.03.2000 DE 10010193
(43) Veröffentlichungstag der Anmeldung: 02.01.2003
(73) Patentinhaber: Messer Italia S.p.A., 10093 Collegno (TO) (IT); Geogas S.r.l., 53040 Rapolano Terme (IT)
(72) Erfinder: MARENGO, Claudio, I-10126 Torino (IT); MENEGOLI, Mauro, I-37020 San Floriano (IT)
(74) Vertreter: Münzel, Joachim R.
(86) Internationale Anmeldenummer: PCT/EP2001/002294
(87) Internationale Veröffentlichungsnummer: WO 2001/065168

(56) Entgegenhaltungen:
- EP-A- 0 417 004
- EP-A- 0 995 943
- US-A- 3 106 071

## Beschreibung

Die Erfindung betrifft eine Vorrichtung sowie ein Verfahren zum Befüllen eines Behälters mit Flüssiggas.

Derartige Vorrichtungen sind bekannt. Üblicherweise erfolgt die Betankung des Behälters in der Weise, dass das Flüssiggas in flüssiger Form aus einem Vorratstank in den Behälter gepumpt wird. Um einen Druckausgleich zwischen Vorratstank und Behälter herbeizuführen, sind zugleich die Gasphasen des Flüssiggases im Behälter und im Vorratstank über eine separate Gasleitung miteinander strömungsverbunden. Auf diese Weise gelangt eine Gasmenge, die dem Volumen des dem Behälter zugeführten Flüssiggases entspricht, in den Vorratstank.

Beispielsweise ist aus der US-A-3 106 071 ein Verfahren zum Befüllen eines Behälters mit Flüssiggas bekannt, bei dem flüssiges Flüssiggas aus einem Vorratstank dem zu betankenden Behälter zugeführt wird. Gleichzeitig wird gasförmiges Flüssiggas mit einem Volumen, das im wesentlichen dem Volumen des zugeführten Flüssiggases entspricht, aus dem zu befüllenden Behälter in die Gasphase des Vorratstanks eingespeist, wo es sich zumindest teilweise verflüssigt, um anschließend als flüssiges Flüssiggas dem Behälter wieder zugeführt zu werden.

Nachteilig bei diesem vorbekannten Befüllungsverfahren ist, dass im Falle einer Kontaminierung des zu befüllenden Tanks auch die Gasphase des Vorratstanks kontaminiert wird. Werden weitere Behälter aus diesem Vorratstank befüllt, kann es zur Kontaminierung auch dieser Behälter kommen. Außerdem besteht während einer darauf folgenden Neubetankung des Vorratstanks auch die Gefahr der Kontaminierung des Haupttanks der Produktionsstätte des Flüssiggases.

Eine derartige sogenannte Kreuzkontamination kann mit Betankungssystemen vermieden werden, die nur eine Verbindungsleitung zwischen Vorratstank und dem zu befüllenden Behälter aufweisen. Es findet dabei also kein Druckausgleich zwischen den Gasphasen von Vorratstank und Behälter mehr statt. Um einen zu starken Druckaufbau im Behälter zu vermeiden, ist es erforderlich, entweder den zu befüllenden Behälter von oben zu beladen, um eine hinreichende Wiederverflüssigung des Flüssiggases zu erreichen, oder aber die im Behälter befindliche Gasphase in die Umgebung entweichen zu lassen.

Beide Möglichkeiten sind nur mit einem erheblichen apparativem Aufwand zu realisieren. Beim Ablassen der Gasphase in die Umgebung kann es zudem zu erheblichen Geräuschemissionen und zu lokalen Luftverschmutzungen kommen. Zudem ist der starke Gasverlust von bis zu 5 % der Gesamtmenge wirtschaftlich kaum zu vertreten.

Aufgabe der vorliegenden Erfindung ist es somit, eine Möglichkeit zum Befüllen von Behältern mit Flüssiggas anzugeben, bei der die Kontamination des Vorratstanks verhindert wird und die zugleich kostengünstig im Einsatz ist.

Gelöst ist diese Aufgabe durch eine Vorrichtung mit den Merkmalen des Patentanspruchs 1.

Die erfindungsgemäße Vorrichtung weist also eine an einen Vorratstank einerseits und an den zu befüllenden Behälter andererseits anschließbare Zuleitung für flüssiges Flüssiggas auf, die mit einer Fördereinrichtung versehen ist. Die Fördereinrichtung umfasst eine mehrstufige Pumpe oder mehrere in Reihe geschaltete Pumpen, die den zur Förderung des Flüssiggases erforderlichen Druck in mehreren aufeinanderfolgenden Druckstufen aufbauen. Zugleich ist der zu befüllende Behälter mit einer Gasableitung zum Abführen von gasförmigem Flüssiggas versehen, die an einem Strömungsanschluss mit der Zuleitung für flüssiges Flüssiggas verbunden ist. Eine erste Pumpenstufe der Fördereinrichtung zwischen Vorratstank und dem Strömungsanschluss der Gasableitung verhindert das Einströmen von Gas aus dem Behälter in den Vorratstank. Eine zweite Pumpenstufe der Fördereinrichtung, strömungstechnisch zwischen dem Strömungsanschluss der Gasableitung und dem Behälter angeordnet, bewirkt zumindest teilweise die Wiederverflüssigung des zugeführten gasförmigen Flüssiggases.

Erfindungsgemäß ist die Gasphase des Behälters also nicht mit der Gasphase des Vorratstanks strömungsverbunden. Eine Kontamination der Gasphase des Vorratstanks durch die Gasphase des Behälters kann nicht stattfinden. Eine Kontrollanalyse, die bei Vorrichtungen nach dem Stande der Technik routinemäßig vor einer Befüllung des Vorratstanks durchgeführt werden musste, ist somit entbehrlich. Der Druckausgleich im Behälter erfolgt durch eine zumindest teilweise Wiederverflüssigung der aus dem Behälter strömenden Gasphase.

Eine Weiterbildung der erfindungsgemäßen Vorrichtung sieht vor, zwischen dem Vorratstank und dem Strömungsanschluss und/oder zwischen dem Strömungsanschluss und dem Behälter mehrere Pumpstufen vorzusehen. Hierdurch kann die Leistung der Fördereinrichtung erhöht werden.

Während der Befüllung des Behälters besteht die Gefahr, dass der Druck im Behälter auf einen Wert ansteigt, bei dem Sicherheitsdruckbegrenzer ansprechen und somit eine Störung der Anlage verursachen. Aus diesem Grund ist es zweckmäßig, die Gasphase des Behälters vor oder während der Befüllung zu kühlen, um eine entsprechende Drucksenkung herbeizuführen. Dies erfolgt zweckmäßigerweise durch eine Kühleinrichtung, die mit der Gasableitung, mittels der gasförmiges Flüssiggas dem Behälter entnommen wird, strömungsverbunden ist.

Vorteilhafterweise handelt es sich bei dem zu befüllenden Behälter und/oder beim Vorratstank um eine mobile Tankeinheit, etwa einen Straßentankwagen, dem Tankaufleger eines Straßenfahrzeugs oder einen Eisenbahnkesselwagen. Insbesondere bei der Belieferung mehrere Kunden mit einer Tankeinheit erübrigt sich eine Überprüfung auf eine etwaige Kontamination, die ansonsten nach jedem Tankvorgang notwendig wäre. Hierdurch lässt sich auch der Einsatz von Fahrzeugen rechtfertigen, die nicht ausschließlich dem Transport von Nahrungsmitteln oder pharmazeutischen Produkten vorbehalten sind.

Bevorzugt kommt als Flüssiggas in der erfindungsgemäßen Vorrichtung Kohlendioxid zum Einsatz.

In einer weiteren vorteilhaften Ausgestaltung der Erfindung ist die Fördereinrichtung als mobile Einheit ausgebildet, die problemlos auch an bestehende Vorratstanks oder Behälter anschließbar ist.

Die erfindungsgemäße Aufgabe wird ferner gelöst durch ein Verfahren mit den Merkmalen des Patentanspruchs 7.

Beim erfindungsgemäßen Verfahren wird beim Befüllen des Behälters mit flüssigen Flüssiggas aus einem Vorratstank eine Menge an gasförmigem Flüssiggas, die in ihrem Volumen im wesentlichen dem Volumen des aus dem Vorratstank zugeführten flüssigen Flüssiggases entspricht, aus dem Behälter entnommen und verflüssigt. Das verflüssigte Gas wird dem Behälter wieder zugeführt. Dabei wird der zum Transport des flüssigen Flüssiggases aus dem Vorratstank in den Behälter aufgebaute Druck zugleich dazu eingesetzt, um das aus dem Behälter entnommene gasförmige Flüssiggas wieder zu verflüssigen.

Mit dem erfindungsgemäßen Verfahren gelingt es somit, den Druckanstieg im Behälter zu begrenzen. Gleichzeitig wird eine Kontamination der Umgebungsluft mit Gas aus dem Behälter vermieden. Eventuell im Behälter vorhandene Verschmutzungen werden dem Behälter wieder zugeführt und gelangen nicht in den Vorratstank.

In einer besonders vorteilhaften Weiterbildung der Erfindung wird der Druck zum Fördern des Flüssiggases aus dem Vorratstank in den Behälter in mehreren Druckstufen erhöht und das aus dem Behälter entnommene gasförmige Flüssiggas zwischen zwei der Druckstufen zugeführt. Auf diese Weise wird sowohl das Einströmen von gasförmigem Flüssiggas aus dem Behälter in den Vorratstank einfach und wirkungsvoll unterbunden als auch eine effektive Verflüssigung des dem Behälter entnommenen Gases erzielt.

Übliche Betriebsdrücke von Kundenbehältern liegen bei ca. 17 bar und damit in der gleichen Größenordnung wie Fülldrücke von mobilen Tankeinheiten, die mit etwa 16 bis 20 bar befüllt werden. In diesen Fällen genügt die durch die Druckreduzierung beim Einleiten des Flüssiggases aus der Tankeinheit in den zu befüllenden Behälter bewirkte Kühlung nicht, um während des Befüllvorgangs den Behälterdruck zuverlässig auf einen Wert unterhalb des Ansprechdrucks der Sicherheitseinrichtungen zu halten. Um eine auf diese Weise herbeigeführte Betriebsstörung zu vermeiden, ist es vorteilhaft, die dem Behälter entnommene oder die im Behälter vorliegende Gasphase zu kühlen. Alternativ oder ergänzend kann auch das flüssige Flüssiggas im Vorratstank vor dem Befüllvorgang gekühlt werden. Die hierzu erforderliche Leistungsaufnahme ist relativ gering, da ein im Vergleich zur Dauer des Befüllvorgangs langer Zeitraum in Anspruch genommen werden kann.

Im Laufe mehrerer Befüllvorgänge kann es zur Anreicherung von Fremdbestandteilen im Behälter kommen. Um dies zu vermeiden, ist es zweckmäßig, vor oder während des Befüllvorgangs einen Teil der Menge des im Behälter vorliegenden gasförmigen Flüssiggases abzublasen, und nur den verbleibenden Teil zur Rückführung einzusetzen.

Anhand der Zeichnung soll nachfolgend ein Ausführungsbeispiel der Erfindung näher erläutert werden.

Die einzige Figur zeigt in einem Strömungsschaltbild eine erfindungsgemäße Vorrichtung zum Beladen und eine erfindungsgemäße Vorrichtung zum Entladen eines Flüssiggas-Tankwagens.

In dem als Auflieger eines Straßentankwagens ausgebildeten Tankwagen 10 liegt das Flüssiggas, etwa Kohlendioxid, stets sowohl in einer flüssigen Phase 12 als auch in einer gasförmigen Phase 13 vor. Der Tankwagen 10 wird aus einem ortsfesten Vorratstank 15, etwa dem Vorratstank einer Produktionsstätte oder eines regionalen Tanklagers, befüllt, in dem das Flüssiggas ebenfalls in einer flüssigen Phase 16 und eine gasförmige Phase 17 vorliegt.

Der Vorratstank 15 weist eine Ausleitung 20 auf, mittels der Flüssiggas in flüssiger Form aus dem Vorratstank entnehmbar ist. An die Ausleitung 20 ist eine Fördereinrichtung 21 angeschlossen, die eine erste Pumpenstufe 22 und eine zweite Pumpenstufe 23 aufweist, mittels derer der Förderdruck der Fördereinrichtung sukzessive auf einen vorherbestimmten Förderdruck erhöht werden kann. Zwischen der ersten Pumpenstufe 22 und der zweiten Pumpenstufe 23 ist ein Gaszuleitungsanschluss 27 angeordnet, der in der unten näher beschriebenen Weise zum Zuführen von gasförmigem Flüssiggas aus dem Tankwagen 10 dient. Im Ausführungsbeispiel sind nur zwei Pumpenstufen 22,23 gezeigt. Es ist jedoch auch möglich, je nach der Anforderung an die Förderleistung der Fördereinrichtung 21, weitere Pumpenstufen an der Zuleitung 20 vorzusehen, und zwar sowohl - in Strömungsrichtung gesehen - vor als auch hinter dem Gaszuleitungsanschluss 27. Die Fördereinrichtung 21 ist lösbar mit der Ausleitung 20 verbunden und kann beispielsweise auch in entsprechender Weise an eine Ausleitung 28 des Tankwagens 10 angeschlossen werden.

In Strömungsrichtung an dem der Ausleitung 20 abgewandten Ende der Fördereinrichtung ist eine flexible Schlauchleitung 29 anschließbar, die zur Herstellung einer Strömungsverbindung mit dem Straßentankwagen 10 dient. Eine zweite Schlauchleitung 30, die mit dem Gaszuleitungsanschluss 27 verbindbar ist, ermöglicht eine Strömungsverbindung mit der Gasphase 13 des im Tankwagen 10 befindlichen Flüssiggases.

Der Vorratstank 15 kann in üblicher Weise über eine Tankzuleitung 31 befüllt werden, wobei der dabei entstehende Gasüberdruck über eine Gasableitung 32 ausgeglichen werden kann.

Die Füllarmaturen des Tankwagens 10 bestehen in einer Flüssiggaszuleitung 35 zum Zuführen von flüssigem Flüssiggas, die in eine Anschlussleitung 37 mündet, einer Ableitung 28 zum Entnehmen von flüssigem Flüssiggas und einer Gasableitung 36.

An der Ausleitung 28 ist eine Fördereinrichtung 38 vorgesehen, die in gleicher Weise wie die Fördereinrichtung 21 mehrere Pumpenstufen 39,40 umfasst. Auch hier ist zwischen der ersten Pumpenstufe 39 und der zweiten Pumpenstufe 40 ein Gaszuleitungsanschluss 41 angeordnet. Strömungsabgewandt vom Tankwagen 10 münden sowohl die Fördereinrichtung 39 als auch die Flüssiggaszuleitung 35 in die Anschlussleitung 37. Durch Ventile 42,43 können die Strömungswege durch die Flüssiggaszuleitung 34 und die Fördereinrichtung 38 je nach Bedarf geöffnet oder geschlossen werden. Beim Befüllen des Tankwagens 10 wird die Flüssiggaszuleitung 35 am Ventil 42 geöffnet und das Flüssiggas strömt in den Tankwagen 10 ein. Die Flüssiggaszuleitung 35 ist derart in das Innere des Tankwagens 10 hineingeführt, dass sie innerhalb der Gasphase 13 des im Tankwagen 10 vorliegenden Flüssiggases ausmündet. Beim Entladen des Tankwagens 10 wird das Ventil 42 geschlossen und das Ventil 43 der Ausleitung 28 geöffnet. Flüssiggas aus dem Tankwagen 10 kann nun mittels der Fördereinrichtung 38 abgepumpt werden.

Am dem Tankwagen 10 strömungstechnisch gesehen entgegengesetzten Ende der Anschlussleitung 37 ist diese mit einem Anschlusskopf 44 versehen, die zum Anschließen beispielsweise der flexiblen Schlauchleitung 29 dient. Die flexible Schlauchleitung 29 kann einerseits zum Befüllen des Tankwagens 10 mit der Fördereinrichtung 21 am Vorratstank 15 angeschlossen werden, andererseits zum Befüllen eines Behälters 45 an diesem angeschlossen werden, wie unten näher beschrieben wird.

Die Gasableitung 36 des Tankwagens 10 ist gleichfalls an ihrem dem Tankwagen 10 strömungstechnisch abgewandten Ende mit einem Anschlusskopf 46 ausgestatten, an dem die flexible Schlauchleitung 30 zwecks Herstellung einer Strömungsverbindung mit dem Gaszuleitungsanschluss 27 lösbar angeschlossen werden kann. Diese Strömungsverbindung dient in der unten näher beschriebenen Weise zum Wiederverflüssigung von aus dem Tankwagen 10 entnommenen Gas.

Beim Befüllen des Tankwagens 10 aus dem Vorratstank 15 wird Flüssiggas mittels der Fördereinrichtung 21 durch die Schlauchleitung 29 und die Anschlussleitung 37 in den Tankwagen 10 eingefüllt. Zugleich wird Gas aus der Gasphase 13 des im Tankwagen 10 befindlichen Flüssiggases über die Gasableitung 36 aus dem Tankwagen abgeleitet. Das abgeleitete Gas gelangt über die Schlauchleitung 30 in den Gaszuleitungsanschluss 27 und von dort zur Pumpenstufe 23 der Fördereinrichtung 21. Durch die Druckänderung in der Pumpenstufe 23 wird das dem Tankwagen 10 entnommene Gas verflüssigt und in flüssiger Form, zusammen mit dem aus dem Vorratstank 15 entnommenen Flüssiggas, dem Tankwagen 10 zugeführt. Nach Abschluss des Befüllvorgangs wird das Ventil 42 geschlossen.

Während des Befüllvorgangs stellt sich nach einer gewissen Zeitdauer, typischerweise nach einigen Minuten, selbsttätig ein im wesentlichen konstanter Druck sowohl im Tankwagen 10 als auch an den Pumpenstufen 22,23 ein. Eine gesonderte Druckregelung im Tankwagen 10 ist nicht erforderlich.

In prinzipiell gleicher Weise erfolgt die Befüllung eines Behälters 45 aus dem Tankwagen 10, wie dies in der Abbildung mit gestrichelten Linien angedeutet ist. Hierzu wird die flexible Schlauchleitung 29 an eine Flüssiggaszuleitung 48 des Behälters 45 angeschlossen. Gleichzeitig wird der Gaszuleitungsanschluss 41 mittels der flexiblen Schlauchleitung 30 mit einer Gasableitung 49 des Behälters 45 verbunden und so eine Strömungsverbindung der Gasphase des im Behälter 45 befindlichen Flüssiggases mit dem Gaszuleitungsanschluss 41 hergestellt. Die Gasableitung 36 des Tankwagens 10 ist gesperrt.

Vor dem eigentlichen Befüllvorgang einen Teil, etwa 25%, der im zu befüllenden Behälter 45 bestehenden Gasphase an einem Abgasventil 50 abzublasen. Das Abblasen erfolgt in bekannter Weise mittels eines hier nicht gezeigten Ventils, das mit der Gasphase im Behälter 45 strömungsverbunden ist. Dies ist insbesondere sinnvoll, um im Behälter 45 eine allmähliche, im Lauf mehrere Befüllvorgänge entstehende Anreicherung von Fremdstoffen, beispielsweise inerte oder flüchtige Komponenten, zu vermeiden. Eine entsprechende Entgasung wird im übrigen für Behälter, die im Bereich der Lebensmitteltechnik eingesetzt werden, von der ISBT (international Society of Beverage Technologists) empfohlen.

Mittels der Pumpstufen 39,40 der Fördereinrichtung 38 wird Flüssiggas in den Behälter 45 gepumpt. Das eingepumpte Flüssiggas verdrängt das im Behälter 45 vorliegende Gas, das über die Schlauchleitung 30 dem Gaszuleitungsanschluss 41 zugeführt und in der Pumpstufe 40 verflüssigt wird. Das auf diese Weise verflüssigte Gas wird in flüssiger Form zusammen mit dem aus dem Tankwagen 10 entnommenen Flüssiggas wieder dem Behälter 45 zugeführt. Bei Bedarf kann das der Pumpstufe 40 zugeführte Gas mittels einer im Gaszuleitungsanschluss 41 integrierten Kühleinrichtung 47 vorgekühlt werden. Bei der Kühlenrichtung 47 handelt es sich beispielsweise um einen Wärmetauscher, der aus der gleichen Quelle mit Energie versorgt wird, wie die Pumpstufen 39, 40. Die in der Kühleinrichtung 47 vollzogene Vorkühlung, die freilich nicht notwendig, jedoch zweckmäßig für das erfindungsgemäße Verfahren ist, verringert den Gasdruck und trägt damit zur Vermeidung einer, den maximal erlaubten Betriebsdruck übersteigenden, Druckerhöhung im Behälter 45 bei.

Mit der erfindungsgemäßen Vorrichtung lässt sich die Restgasmenge im Behälter 45 wesentlich verringern. Beispielsweise kann das Volumen dieses Restgases auf eine dem Druck von 9 bis 10 bar entsprechende Menge beschränkt werden. Gegenüber konventionellen Befülleinrichtungen ist auf dieses Weise eine um wenigstens 1,5% pro Fahrt höhere Transportmenge an Flüssiggas zu erzielen. Zugleich kann die Restgasmenge im Tankwagen, die nach Belieferung der Kunden in einer Produktionsstätte komprimiert, gereinigt und verflüssigt werden muss, deutlich reduziert werden, wodurch sich eine deutliche Energieeinsparung ergibt. Zudem ist es nicht mehr erforderlich, das Restgas im Tankwagen 10 vor der Beladung eines Behälters 45 einer Kontrollanalyse zu unterziehen.

Da auch nach dem Befüllen eines ersten Behälters die hohe Qualität des Flüssiggases gewährleistet ist, kann auch der Einsatz von nicht speziell dem ausschließlichen Transport von Nahrungsmitteln und medizinischen Gütern vorbehaltenen Tankfahrzeugen gerechtfertigt werden.

### Bezugszeichenliste

- 10.: Tankwagen
- 11: -
- 12.: flüssige Phase
- 13.: Gasphase
- 14: -
- 15.: Vorratstank
- 16.: flüssige Phase
- 17.: Gasphase
- 18.: -
- 19.: -
- 20.: Ausleitung
- 21.: Fördereinrichtung
- 22.: erste Pumpstufe
- 23.: zweite Pumpstufe
- 24: -
- 25.: -
- 26.: -
- 27.: Gaszuleitungsanschluss
- 28.: Ausleitung Tankwagen
- 29.: flexible Schlauchleitung
- 30.: flexible Schlauchleitung
- 31.: Tankzuleitung Vorratstank
- 32.: Gasableitung Vorratstank
- 33.: -
- 34.: -
- 35.: Flüssiggaszuleitung Tankwagen
- 36.: Gasableitung Tankwagen
- 37.: Anschlussleitung Tankwagen
- 38.: Fördereinrichtung
- 39.: erste Pumpstufe
- 40.: zweite Pumpstufe
- 41.: Gaszuleitungsanschluss
- 42.: Ventil
- 43.: Ventil
- 44.: Anschlusskopf
- 45.: Behälter
- 46.: Anschlusskopf
- 47.: Kühleinrichtung
- 48.: Flüssiggaszuleitung Behälter
- 49.: Gasableitung Behälter
- 50.: Abgasventil

## Patentansprüche

1. Vorrichtung zum Befüllen eines Behälters (10,45) mit Flüssiggas, mit einer an einen Vorratstank (15,10) einerseits und an den Behälter (10,45) andererseits anschließbaren, mit einer Fördereinrichtung (21,38) versehenen Zuleitung für Flüssiggas und mit einer an den Behälter (10,45) anschließbaren Gasableitung (36,49) zum Abführen von Gas aus dem Behälter,
**dadurch gekennzeichnet,**
**dass** die Fördereinrichtung (21,38) eine mehrstufige Pumpe umfasst und dass die Gasableitung (36,49) an einem zwischen zwei Pumpenstufen (22,23; 39,40) angeordneten Strömungsanschluss (27, 41) mit der Zuleitung für Flüssiggas strömungsverbunden ist.

2. Vorrichtung nach Anspruch 1, **dadurch gekennzeichnet, dass** zwischen dem Vorratstank (10,15) und dem Strömungsanschluss (27,41) und/oder zwischen der Strömungsanschluss (27,41) und dem Behälter (15,45) jeweils mehrere Pumpstufen (22,23; 39,40) vorgesehen sind.

3. Vorrichtung nach einem der vorhergehenden Ansprüche, **dadurch gekennzeichnet, dass** die Gasableitung (36,49) mit einer Kühleinrichtung (47) zum Kühlen des abgeführten Gases in Strömungsverbindung steht.

4. Vorrichtung nach einem der vorhergehenden Ansprüche, **dadurch gekennzeichnet, dass** als Vorratstank (10,15) und/oder als Behälter (15,45) eine mobile Tankeinheit, etwa ein Straßentankwagen, ein Tankauflieger oder ein Eisenbahnkesselwagen vorgesehen ist.

5. Vorrichtung nach einem der vorhergehenden Ansprüche, **dadurch gekennzeichnet, dass** als Flüssiggas Kohlendioxid eingesetzt wird.

6. Vorrichtung nach einem der vorhergehenden Ansprüche, **dadurch gekennzeichnet, dass** die Fördereinrichtung (21,38) als mobile Einheit ausgebildet ist.

7. Verfahren zum Befüllen eines Behälters (10,45) mit Flüssiggas, bei dem flüssiges Flüssiggas aus einem Vorratstank (10,15) dem Behälter (15,45) zugeführt wird und gasförmiges Flüssiggas mit einem Volumen, das im wesentlichen dem Volumen des zugeführten flüssigen Flüssiggases entspricht, dem Behälter (15,45) entnommen, zumindest teilweise verflüssigt und das so verflüssigte Flüssiggas dem Behälter (10,45) wieder zugeführt wird, wobei zum Transport des flüssigen Flüssiggases aus dem Vorratstank (10,15) in den Behälter (10,45) ein Förderdruck aufgebaut wird, der zugleich zum Verflüssigen des dem Behälter (10,45) entnommenen gasförmigen Flüssiggases eingesetzt wird.

8. Verfahren nach Anspruch 7, **dadurch gekennzeichnet, dass** der Förderdruck in mehreren Druckstufen erhöht wird und dass zwischen zwei Druckstufen das dem Behälter (10,45) entnommene Flüssiggas zugeführt wird.

9. Verfahren nach Anspruch 7 oder 8, **dadurch gekennzeichnet, dass** das dem Behälter (10,45) entnommene und/oder das im Behälter (10,45) vorliegende gasförmige Flüssiggas zumindest teilweise gekühlt wird.

10. Verfahren nach einem der Ansprüche 7 bis 9, **dadurch gekennzeichnet, dass** das im Vorratstank (10,15) vorliegende Flüssiggas vor dem Befüllvorgang gekühlt wird.

11. Verfahren nach einem der Ansprüche 7 bis 10, **dadurch gekennzeichnet, dass** vor und/oder während des Befüllvorgangs ein Teil des gasförmigen Flüssiggases aus dem Behälter (10,45) abgeblasen wird.

## Claims

1. Apparatus for filling a container (10, 45) with liquid gas, with a liquid-gas supply line connectable to a storage tank (15, 10) on the one hand, and to the container (10, 45), on the other hand, and provided with a conveying device (21, 38), and with a gas discharge line (36, 49), connectable to the container (10, 45), for the discharge of gas out of the container, **characterized in that** the conveying device (21, 38) comprises a multi-stage pump, and **in that** the gas discharge line (36, 49) is flow-connected to the liquid-gas supply line at a flow connection (27, 41) arranged between two pump stages (22, 23; 39, 40).

2. Apparatus according to Claim 1, **characterized in that** a plurality of pump stages (22, 23; 39, 40) are provided in each case between the storage tank (10, 15) and the flow connection (27, 41) and/or between the flow connection (27, 41) and the container (15, 45).

3. Apparatus according to one of the preceding claims, **characterized in that** the gas discharge line (36, 49) is flow-connected to a cooling device (47) for cooling the discharged gas.

4. Apparatus according to one of the preceding claims, **characterized in that** a mobile tank unit, for example a road tanker, a tanker trailer or a railway tank wagon, is provided as a storage tank (10, 15) and/or as a container (15, 45).

5. Apparatus according to one of the preceding claims, **characterized in that** carbon dioxide is used as liquid gas.

6. Apparatus according to one of the preceding claims, **characterized in that** the conveying device (21, 38) is designed as a mobile unit.

7. Method for filling a container (10, 45) with liquid gas, in which liquid gas in liquid form is supplied to the container (15, 45) from a storage tank (10, 15), and liquid gas in gaseous form with a volume corresponding substantially to the volume of the supplied liquid gas in liquid form is extracted from the container (15, 45), at least partially liquefied, and the liquid gas thus liquefied is supplied to the container (10, 45) again, a conveying pressure being built up for transporting the liquid gas in liquid form out of the storage tank (10, 15) into the container (10, 45), which conveying pressure is used at the same time for liquefying the liquid gas in gaseous form which is extracted from the container (10, 45).

8. Method according to Claim 7, **characterized in that** the conveying pressure is increased in a plurality of pressure stages, and **in that** the liquid gas extracted from the container (10, 45) is supplied between two pressure stages.

9. Method according to Claim 7 or 8, **characterized in that** the liquid gas in gaseous form extracted from the container (10, 45) and/or present in the container (10, 45) is at least partially cooled.

10. Method according to one of Claims 7 to 9, **characterized in that** the liquid gas present in the storage tank (10, 15) is cooled before the filling operation.

11. Method according to one of Claims 7 to 10, **characterized in that** part of the liquid gas in gaseous form is blown off from the container (10, 45) before and/or during the filling operation.

## Revendications

1. Dispositif permettant de remplir un récipient (10, 45) avec un gaz liquide, comportant une conduite d'amenée pour le gaz liquide pourvue d'un dispositif de transport (21, 38) et pouvant être raccordée d'une part à un réservoir (15, 10) et d'autre part au récipient (10, 45), et une conduite d'évacuation de gaz (36, 49) pouvant être raccordée au récipient (10, 45) pour évacuer du gaz hors du récipient, **caractérisé en ce que** le dispositif de transport (21, 38) comprend une pompe à plusieurs étages et **en ce que** la conduite d'évacuation de gaz (36, 49) est raccordée en écoulement à la conduite d'amenée pour le gaz liquide par un raccord d'écoulement (27, 41) disposé entre deux étages de pompe (22, 23; 39, 40).

2. Dispositif selon la revendication 1, **caractérisé en ce qu'**il est chaque fois prévu plusieurs étages de pompe (22, 23; 39, 40) entre le réservoir (10, 15) et le raccord d'écoulement (27, 41) et/ou entre le raccord d'écoulement (27, 41) et le récipient (15, 45).

3. Dispositif selon l'une quelconque des revendications précédentes, **caractérisé en ce que** la conduite d'évacuation de gaz (36, 49) est en communication fluidique avec un dispositif de refroidissement (47) pour refroidir le gaz évacué.

4. Dispositif selon l'une quelconque des revendications précédentes, **caractérisé en ce qu'**il est prévu, comme réservoir (10, 15) et/ou comme récipient (15, 45), une unité de citerne mobile, par exemple un camion-citerne, une citerne sur remorque ou un wagon-citerne.

5. Dispositif selon l'une quelconque des revendications précédentes, **caractérisé en ce que** l'on utilise comme gaz liquide du dioxyde de carbone.

6. Dispositif selon l'une quelconque des revendications précédentes, **caractérisé en ce que** le dispositif de transport (21, 38) est une unité mobile.

7. Procédé permettant de remplir un récipient (10, 45) avec un gaz liquide, dans lequel on envoie du gaz liquide sous forme liquide depuis un réservoir (10, 15) au récipient (15, 45) et on prélève hors du récipient (15, 45) du gaz liquide sous forme gazeuse avec un volume qui correspond essentiellement au volume du gaz liquide envoyé sous forme liquide, on le liquéfie au moins en partie et on renvoie le gaz liquide ainsi liquéfié au récipient (10, 45), dans lequel on établit, pour le transport du gaz liquide sous forme liquide depuis le réservoir (10, 15) jusqu'au récipient (10, 45), une pression de refoulement qui est utilisée en même temps pour liquéfier le gaz liquide sous forme gazeuse prélevé hors du récipient (10, 45).

8. Procédé selon la revendication 7, **caractérisé en ce que** l'on augmente la pression de refoulement en plusieurs étages de pression et **en ce que** l'on envoie le gaz liquide prélevé hors du récipient (10, 45) entre deux étages de pression.

9. Procédé selon la revendication 7 ou 8, **caractérisé en ce que** l'on refroidit au moins en partie le gaz liquide prélevé hors du récipient (10, 45) et/ou présent dans le récipient (10, 45).

10. Procédé selon l'une quelconque des revendications 7 à 9, **caractérisé en ce que** l'on refroidit le gaz liquide présent dans le réservoir (10, 15) avant l'opération de remplissage.

11. Procédé selon l'une quelconque des revendications 7 à 10, **caractérisé en ce que** l'on chasse une partie du gaz liquide sous forme gazeuse hors du récipient (10, 45) avant et/ou pendant l'opération de remplissage.
